# EUROPÄISCHE PATENTSCHRIFT

(11) **EP 2 480 359 B1**
(45) Veröffentlichungstag und Bekanntmachung des Hinweises auf die Patenterteilung: **22.12.2021**
(21) Anmeldenummer: 10765568.0
(22) Anmeldetag: 13.09.2010
(51) Int. Cl.: B22F 3/03, B30B 11/02, B22F 7/06

(54) **VERFAHREN ZUR HERSTELLUNG EINES GRÜNLINGS, VORRICHTUNG ZUR DESSEN HERSTELLUNG UND COMPUTERPROGRAMMPRODUKT**
METHOD FOR PRODUCING A GREEN COMPACT APPARATUS FOR THE MANUFACTURE THEREOF AND COMPUTER PROGRAMM
PROCÉDÉ DE FABRICATION D'UNE ÉBAUCHE APPAREIL POUR SA FABRICATION ET PROGRAMME D'ORDINATEUR

(30) Priorität: 23.09.2009 DE 102009042598
(43) Veröffentlichungstag der Anmeldung: 01.08.2012
(73) Patentinhaber: GKN Sinter Metals Holding GmbH, 42477 Radevormwald (DE)
(72) Erfinder: SCHMITT, Rainer, 53343 Wachtberg (DE); CASELLAS, Antonio, 53721 Siegburg (DE)
(74) Vertreter: Rössler, Matthias
(86) Internationale Anmeldenummer: PCT/EP2010/005595
(87) Internationale Veröffentlichungsnummer: WO 2011/035862

(56) Entgegenhaltungen:
- JP-A- 8 134 509
- US-A- 5 698 149
- US-A1- 2007 028 446

## Beschreibung

Die Erfindung betrifft ein Verfahren zur Herstellung eines Grünlings, wobei der Grünling zumindest zwei Teilgrünlinge umfasst.

Aus EP 399 630 B1 geht ein Verfahren zur Herstellung eines Grünlings hervor, wobei Pulverwerkstoff zu einem ersten Grünling vorverdichtet wird und im Anschluss in die Presse ein zweiter, separat vorverdichteter Grünling oder ein Massivteil in eine Kavität des ersten Grünlings eingesetzt wird. Danach wird der zusammengesetzte Grünling endverdichtet.

Aus JP8134509 A ist bekannt, dass zwei Teilgrünlinge unter Ausbildung einer Spielpassung ineinander gefahren werden. Erst im Anschluss, wenn beide Teilgrünlinge unter Ausbildung der Spielpassung zueinander verfahren wurden, erfolgt ein Verpressen mittels des äußeren und inneren Oberstempels.

Aus der US 5,698,149 A ist bekannt, dass nach der Erzeugung von Arbeitsräumen ein gemeinsames Verpressen zu einem Grünling erfolgt.

In der US 2007/028446 A1 wird beschrieben, dass ein gemeinsamer, durch die Matrize und die unteren Innen- und Außenstempel definierter Arbeitsraum mit Pulver gefüllt wird. Anschließend wird durch das gemeinsame Verfahren von jeweils gegenüberliegenden Ober- und Unterstempeln der gefüllte Arbeitsraum durch Verfahren von dessen Teilvolumina verschoben, so dass ein symmetrisch ausgebildeter, einteiliger Arbeitsraum gebildet ist. Dazu sind der innere und der äußere Oberstempel über ein zwischen ihnen angeordnetes Schraubengewinde relativ zueinander positionierbar. Gleiches gilt für die Unterstempel. Anschließend erfolgt das gemeinsame Verpressen des gemeinsamen, einteiligen Arbeitsraums durch Ober- und Unterstempel.

Aufgabe der Erfindung ist es, ein verbessertes Verfahren zur Herstellung eines Grünlings zur Verfügung zu stellen.

Die Aufgabe wird erfindungsgemäß gelöst mittels eines Verfahrens nach Anspruch 1, einer Presse nach Anspruch 9 und einem Computerprogrammprodukt nach Anspruch 10. Weitere vorteilhafte Ausgestaltungen sind den jeweiligen Unteransprüchen zu entnehmen. Die einzelnen Merkmale in den Ansprüchen sind jedoch nicht auf diese beschränkt, sondern können mit weiteren insbesondere aus der Beschreibung hervorgehenden Merkmalen zu weiteren Ausgestaltungen verknüpft werden.

Es wird ein Verfahren zur Herstellung eines Grünlings vorgeschlagen, wobei der Grünling zumindest zwei Teilgrünlinge umfasst, wobei die Teilgrünlinge jeweils zumindest aus einem pulverförmigen Stoff in einem Arbeitsgang gepresst und gefügt werden. Insbesondere können zwei, drei, vier oder mehr als vier Teilgrünlinge in einem Arbeitsgang gepresst und gefügt oder gepresst, zusammengeführt und gefügt werden.

Das vorgeschlagene Verfahren ist wesentlich schneller, als eine separate Verdichtung aller zu fügenden Teilgrünlinge mit einem anschließenden Zusammensetzen der Teilgrünlinge. Gemäss der Erfindung ist vorgesehen, dass die Teilgrünlinge im selben Werkzeug gepresst werden. Insbesondere kann zumindest ein Teilgrünling vorverdichtet und vor oder nach dem Fügen nachverdichtet beziehungsweise endverdichtet werden. In einer weiteren Ausgestaltung ist vorgesehen, dass der gefügte Grünling vorzugsweise im selben Werkzeug nachverdichtet oder endverdichtet wird. Weiterhin ist bevorzugt vorgesehen, dass insbesondere alle zu fügenden Teilgrünlinge vor oder während des Fügens derart verdichtet werden, dass eine Nachverdichtung nach dem Fügen nicht durchgeführt werden muss.

Gemäß einer ersten Ausgestaltung der Erfindung ist vorgesehen, dass der pulverförmige Stoff in einem ersten Schritt zumindest einem Füllraum eines Werkzeuges zugeführt wird und in einem zweiten Schritt der pulverförmige Stoff in zumindest zwei Teilmengen separiert wird. Gemäß einer weiteren Ausgestaltung der Erfindung ist vorgeschlagen, dass eine erste Teilmenge des pulverförmigen Stoffes einem ersten Arbeitsraum zugeführt wird und eine zweite Teilmenge einem zweiten Arbeitsraum zugeführt wird. Unter Arbeitsraum sind insbesondere Kavitäten in einem Presswerkzeug zu verstehen, die mit einem Pulver angefüllt werden können und in denen ein Pressvorgang beziehungsweise eine Verdichtung des Pulvers vorgenommen werden kann. Vorzugsweise werden die Arbeitsräume zumindest von einem Pressstempel begrenzt. In einer Weiterbildung ist der Arbeitsraum von zumindest zwei Presstempeln und/oder von einer Matrize begrenzt. Der Arbeitsraum kann beweglich ausgestaltet sein, sodass beispielsweise ein Pressvorgang des pulverförmigen Stoffes beziehungsweise der Teilmenge, die in dem Arbeitsraum angeordnet ist, während eines Bewegens des ganzen Arbeitsraumes durchführbar ist. Auch ist das Bewegen des Arbeitsraumes und der in diesem angeordneten Teilmenge des pulverförmigen Stoffes ohne ein Verdichten derselben in einer Ausgestaltung vorgesehen. Der Füllraum ist ein Raum in dem der pulverförmige Stoff gefüllt wird. Dieser kann insbesondere zumindest einen Arbeitsraum umfassen. Insbesondere ist vorgesehen, dass für zumindest zwei Teilmengen jeweils ein Füllraum vorgesehen ist. Gemäß einer weiteren Ausgestaltung der Erfindung ist vorgesehen, dass in einen ersten Füllraum eine erste Teilmenge des pulverförmigen Stoffes und in einen zweiten Füllraum eine zweite Menge des pulverförmigen Stoffes gefüllt wird. In einer weiteren Ausgestaltung ist vorgesehen, dass der pulverförmige Stoff in genau einen Füllraum gefüllt wird und beispielsweise mittels zumindest eines Pressstempels, vorzugsweise eines Oberstempels und/oder eines Unterstempels in zumindest zwei Teilmengen separiert wird. Insbesondere werden die Teilmengen vorzugsweise mittels des Pressstempels in voneinander getrennte Arbeitsräume des selben Werkzeugs transferiert.

Das Verfahren bietet weiterhin dann einen Vorteil, wenn die Teilgrünlinge in einem Werkzeug zuerst separat gepresst, dann zusammengeführt und anschließend gefügt werden. Dabei werden die separierten Teilmengen des pulverförmigen Stoffes im Werkzeug zu zwei separaten Teilgrünlingen gepresst und in einem darauffolgenden Arbeitsschritt in dem Werkzeug zusammengeführt. Separates pressen kann dabei bedeuten, dass die Teilmengen des pulverförmigen Stoffes derart im Werkzeug voneinander beabstandet sind, dass zwei separate, voneinander beabstandete Arbeitsräume im Werkzeug gebildet sind, in denen separate Grünlinge, die dann Teilgrünlinge genannt werden, hergestellt werden. Dabei ist es ebenfalls möglich, dass während des Pressens der Teilgrünlinge die Pressstempel des benachbarten Arbeitsraumes einen Arbeitsraum für den jeweils anderen Pressling beziehungsweise Teilgrünling bildet. Ein in der Mitte des Werkzeugs angeordneter Pressstempel kann dabei einen Hohlraum in einem ersten Arbeitsraum für einen ersten Teilgrünling bilden, während die äußeren Pressstempel für den ersten Teilgrünling einen äußeren Arbeitsraum für einen zweiten Teilgrünling bilden, der mittels des mittleren Pressstempels geformt wird. Die Ausführungsform ist hierbei nicht darauf beschränkt, dass die beiden Teilgrünlinge lediglich separat gepresst werden, es ist vielmehr ebenfalls möglich, zuerst einen Teilgrünling in einem ersten separaten beabstandeten Arbeitsraum zu pressen und diesen Teilgrünling in den zweiten Arbeitsraum für den zweiten Teilgrünling zu überführen. Anschließend wird der erste Teilgrünling während des Pressens des zweiten Teilgrünlings in dessen Arbeitsraum gehalten, sodass unmittelbar ein Fügen des ersten Teilgrünlings mit dem entstehenden zweiten Teilgrünling erfolgt. Das Zusammenführen vom ersten und zweiten Teilgrünling wird somit in einer Arbeitsphase des Werkzeugs verschoben, in der der zweite Teilgrünling gepresst wird.

Pressstempel ist der Oberbegriff für Unterstempel und Oberstempel. Mittels eines Presstempels wird pulverförmiges Material gepresst, das heißt verdichtet als auch eine Fügung von Teilgrünlingen durchgeführ.

In einer weiteren Ausgestaltung ist vorgesehen, dass bei und/oder nach einem Transfer einer Teilmenge mittels eines Pressstempels durch den Pressstempel ein Fügeraum freigehalten wird. Insbesondere ist dieser Fügeraum zumindest teilweise begrenzt von einer weiteren Teilmenge des pulverförmigen Stoffes. Unter einem Fügeraum ist der Raum innerhalb einer Teilmenge oder eines Teilgrünlings zu verstehen, in den ein weiterer Teilgrünling gefügt wird.

Gemäß der Erfindung ist vorgesehen, dass die Teilmengen des pulverförmigen Stoffes im ersten Arbeitsraum zu einem ersten Teilgrünling und im zweiten Arbeitsraum zu einem zweiten Teilgrünling verpresst werden. Weiterhin sieht eine Variante vor, dass zumindest ein erster Teilgrünling mit einem zweiten Teilgrünling vor oder während eines Entformens aus dem Werkzeug gefügt wird. Vorzugsweise werden die Teilgrünlinge gefügt und in einem nachfolgenden Schritt entformt. Weiterhin kann ein Fügen der Teilgrünlinge zeitgleich mit einem Entformen des Grünlings erfolgen, wobei beispielsweise der zweiter Teilgrünling in eine Auswurfrichtung aus dem Werkzeug bewegt wird, wobei dieser in den ersten Teilgrünling, vorzugsweise in dessen Fügeraum transferiert wird. Insbesondere ist vorgesehen, dass bei Abschluss der Fügung der gefügte Grünling in Auswurfrichtung bewegt wird, ohne dass beispielsweise der oder die Pressstempel, die den zweiten Teilgrünling in den ersten Teilgrünling gefügt haben, zum Stillstand kommen.

In einer weiteren Ausgestaltung ist vorgesehen, dass die zweite Teilmenge zu einem zweiten Teilgrünling verpresst wird und der zweite Teilgrünling in den ersten Arbeitsraum transferiert wird. Auch sieht eine Ausgestaltung vor, dass die erste Teilmenge im ersten Arbeitsraum verpresst wird, nachdem der zweite Teilgrünling in den ersten Arbeitsraum transferiert wurde. Weiterhin kann auch die erste Teilmenge im ersten Arbeitsraum verpresst werden, während der zweite Teilgrünling in den ersten Arbeitsraum transferiert wird.

Sinterbauteile sind sowohl beim eigentlichen Verdichten als auch beim Entformen und der anschließendem Handhabung an Querschnittübergängen unter anderem durch Dichteinhomogenitäten oder axialen und radialen Spannungen im Werkzeug rissgefährdet. Die Rissgefährdung an den Querschnittsübergängen beispielsweise durch Spannungen im Grünling die beim Pressvorgang auftreten, werden durch das vorgeschlagene Verfahren vermieden, da die mindestens zwei Teilgrünlinge unabhängig voneinander ohne Störeinflüsse an Querschnittsübergängen verdichtet werden und anschließend in einem Arbeitsgang gefügt werden. Durch das Freihalten des Fügeraums durch zumindest einen Presstempel wird eine hohe Passgenauigkeit zwischen den zu fügenden Teilgrünlingen erreicht. Wird der Grünling im Anschluss an das Entformen und gegebenenfalls nach weiteren Bearbeitungsschritten des Grünlings gesintert, kommt es durch die hohe Passgenauigkeit zu Versinterung an den Berührungsflächen der Teilgrünlinge. Gemäß der Erfindung sind die Teilgrünlinge in Presspassung gefügt.

In einer weiteren Ausgestaltung ist vorgesehen, dass die erste Teilmenge und die zweite Teilmenge unterschiedliche Legierungen aufweisen. Weiterhin ist in einer Ausgestaltung vorgesehen, dass die erste Teilmenge und die zweite Teilmenge eine gleiche Legierung aufweisen. Bei einer Fügung von zwei Teilgrünlingen mittels des vorgeschlagenen Verfahrens ist es nicht notwendig, unterschiedliche Legierungen für die gefügten Teilgrünlinge vorzusehen, die ein unterschiedliches Schrumpfverhalten aufweisen. Vielmehr können die Teilgrünlinge eine gleiche Legierung aufweisen beziehungsweise eine Legierung aufweisen, die weitgehend gleiches oder genau gleiches Schrumpfverhalten aufweist. Ebenso ist bei dem vorgeschlagenen Verfahren nicht mehr notwendig eine ausreichende Verbindung der Teilgrünlinge, beispielsweise eine Presspassung durch das Sintern insbesondere unterschiedlicher Werkstoffe beziehungsweise Werkstoffe mit unterschiedlichen Schrumpfverhaltens zu erzielen, sondern die Verbindung der Teilgrünlinge ist schon nach dem Pressvorgang ausreichend für einen festen Halt. Insbesondere ist die mechanische Verklammerung der Teilgrünlinge nach dem Entformen ausreichend hoch, um den Transport zum Sinterofen zu gewährleisten, vorzugsweise weisen die Teilgrünlinge eine Flächenpressung in zumindest einem Teilbereich der Kontaktflächen von 0,1N/mm² bis 100N/mm², weiterhin bevorzugt 1N/mm² bis 50N/mm², besonders bevorzugt 2N/mm² bis 30 N/mm² auf. Nach dem Sintern, insbesondere bei kornübergreifender Versinterung zwischen den Teilgrünlingen weisen die Teilgrünlinge eine Festigkeit zueinander auf, die nahezu denen des Restgefüges entspricht, insbesondere eine Festigkeit von 70% bis 99% des Restgefüges, weiterhin bevorzugt 90% bis 100% des Restgefüges. Vorzugsweise findet bei einem Sintern des Grünlings eine zumindest teilweise Versinterung an den Grenzflächen der Teilgrünlinge statt.

In einer Ausgestaltung gemäß der Erfindung wird der pulverförmige Stoff in einen Füllraum eines Werkzeuges gefüllt, wobei das Werkzeug zumindest einen ersten Unterstempel, einen zweiten Unterstempel, einen ersten Oberstempel und einen zweiten Oberstempel aufweist, wobei ein erster Arbeitsraum zumindest durch den ersten Oberstempel und den ersten Unterstempel begrenzt wird und vorzugsweise Teil des Füllraumes ist. In einem nachfolgenden Schritt transferiert der zweite Unterstempel und der zweite Oberstempel eine Teilmenge des pulverförmigen Stoffes in einen zweiten Arbeitsraum, wobei der zweite Arbeitsraum zumindest durch den zweiten Oberstempel und den zweiten Unterstempel begrenzt wird und vorzugsweise außerhalb des ersten Arbeitsraumes angeordnet ist. Die Teilmengen des pulverförmigen Stoffes werden zumindest im ersten Arbeitsraum zu einem ersten Teilgrünling und im zweiten Arbeitsraum zu einem zweiten Teilgrünling verpresst. Der zweite Teilgrünling wird vor, während oder nach einer Verpressung des ersten Teilgrünlings in den ersten Arbeitsraum bewegt, um die Teilgrünlinge zu fügen. Weiterhin bevorzugt weisen die Arbeitsräume vor und/oder während einer Verpressung zumindest eines der Teilgrünlinge keine Berührungsflächen auf, sodass eine Verpressung des pulverförmigen Stoffes zumindest teilweise und/oder zumindest in einem Arbeitsraum separat geschieht.

Ein weiterer Gedanke der Erfindung ist eine Presse zum Pressen und Füger zumindest zweier Teilgrünlinge gemäß Anspruch 9, umfassend ein Werkzeug und eine Steuerungseinrichtung, wobei das Werkzeug zumindest einen ersten und einen zweiten Oberstempel und einen ersten und einen zweiten Unterstempel aufweist, wobei zumindest der erste Unterstempel und der erste Oberstempel unabhängig von dem zweiten Unterstempel und dem zweiten Oberstempel verfahrbar ist. Gemäß der Erfindung ist vorgesehen, dass ein erster Arbeitsraum zumindest mittels des ersten Oberstempels und des ersten Unterstempels bildbar ist und ein zweiter Arbeitsraum zumindest mittels des zweiten Oberstempels und des zweiten Unterstempels bildbar ist. In einer Weiterbildung ist vorgesehen, dass der zweite Arbeitsraum auch von dem ersten Oberstempel oder dem ersten Unterstempel zumindest teilweise begrenzt beziehungsweise zumindest teilweise definiert wird. Weiterhin ist in einer Variante vorgesehen, dass der erste Arbeitsraum und/oder der zweite Arbeitsraum durch zumindest eine Matrize zumindest teilweise begrenzt oder definiert wird. Auch ist in einer Ausgestaltung vorgesehen, dass zumindest ein dritter Pressstempel den ersten und/oder den zweiten Arbeitsraum zumindest teilweise begrenzen oder definieren.

Gemäß der Erfindung ist vorgesehen, dass zumindest mittels des zweiten Oberstempels oder des zweiten Unterstempels ein Fügeraum im ersten Arbeitsraum vorhaltbar ist, in den der zweite Teilgrünling transferierbar ist. Der Pressstempel, der den Fügeraum vorhält, hat einen geringerer Durchmesser als der Teilgrünling, der in den Fügeraum gefügt wird. Die Differenz beziehungsweise das Übermaß entspricht dem Stempelspiel zwischen dem ersten Unterstempel und zweitem Oberstempel. Stempelspiele liegen zwischen etwa 0,005 und etwa 0,025mm. Die Kraft zur Fügung der Teilgrünlinge steht in Abhängigkeit von der Kontaktfläche zwischen den zu fügenden Teilgrünlingen, das heißt, je größer die Kontaktfläche desto größer die auf den Teilgrünling aufgebrachte Kraft. Der Teilgrünling wird insbesondere mit einer Kraft von etwa 1N/mm² bis 100N/mm², vorzugsweise zwischen etwa 10N/mm² und 50N/mm² in den Fügeraum gepresst.

Weiterhin ist eine Verwendung eines oben beschriebenen Werkzeuges für ein Verfahren vorgesehen, wie es oben beschrieben wurde.

Ein weiterer Gedanke der Erfindung sieht ein Computerprogrammprodukt für eine Presse zum

Pressen und Fügen von zumindest zwei Teilgrünlingen in einem Arbeitsgang gemäß Anspruch 10 vor, wobei die Presse

zumindest einen ersten Oberstempel, einen ersten Unterstempel, einen zweiten Oberstempel und einen zweiten Unterstempel aufweist, wobei die Presse derart angesteuert wird, dass nach einem Befüllen eines Füllraumes mit zumindest einem pulverförmigen Stoff zumindest ein zweiter Unterstempel und ein zweiter Oberstempel eine zweite Teilmenge des pulverförmigen Stoffes von einer ersten Teilmenge separiert. Gemäß einer Ausgestaltung der Erfindung wird die Presse derart angesteuert, dass eine erste Teilmenge des pulverförmigen Stoffes einem ersten Arbeitsraum zugeführt wird und eine zweite Teilmenge einem zweiten Arbeitsraum zugeführt wird. Insbesondere erfolgt die Ansteuerung derart, dass ein erster Pressstempel zumindest teilweise als Matrize des zweiten Arbeitsraumes dient, das heißt, dass der zweite Arbeitsraum zumindest teilweise innerhalb des ersten Oberstempels oder des ersten Unterstempels angeordnet ist.

Gemäß der Erfindung wird die Presse derart angesteuert, dass in einem ersten Arbeitsraum ein erster Teilgrünling gepresst wird und in einem zweiten Arbeitsraum ein zweiter Teilgrünling gepresst wird. Vorzugsweise steuert das Computerprogrammprodukt die Presse derart an, dass der erste Teilgrünling und der zweite Teilgrünling vor einem Entformen gefügt werden.

Ein Computerprogrammprodukt bietet dann einen Vorteil, wenn das Computerprogrammprodukt die Presse derart steuert, dass die separaten Teilmengen zu Teilgrünlingen gepresst werden, dann zusammengeführt und anschließend gefügt werden. Mittels des Computerprogrammprodukts kann zuerst ein separates Pressen der Teilmengen des pulverförmigen Stoffes in separaten beabstandeten Arbeitsräumen gesteuert werden, bevor ein Zusammenführen, das heißt ein Übereinander-oder Ineinanderschieben der Teilgrünlinge efolgt. Das Fügen steuert das Computerprogrammprodukt anschließend derart, dass die beiden Teilgrünlinge zusammengeführt und mit oder ohne Nachpressen gefügt werden. Eine Steuerung mittels des Computerprodukts ist auch dahingehend möglich, dass in einem ersten Arbeitsschritt in einem ersten Arbeitsraum ein erster Teilgrünling gebildet wird, daran anschließend in einem zweiten Arbeitsschritt der gebildete erste Teilgrünling in den Arbeitsraum des zweiten Teilgrünlings verfahren wird und abschließend in einem dritten Arbeitsschritt der zweite Teilgrünling gepresst wird. Ein Auswerfen der gefügten Teilgrünlinge erfolgt dann mittels eines Öffnens des Werkzeugs und einem Entnehmen oder Auswerfen der gefügten Teilgrünlinge zur weiteren Verarbeitung.

In einer Ausgestaltung des Computerprogrammproduktes ist vorgesehen, dass das Computerprogrammprodukt die Presse mittels einer Wegesteuerung oder Wegeregelung ansteuert. Bevorzugt ist ein geschlossener Regelkreis zur Ansteuerung der Presse. Weiterhin ist in einer Ausgestaltung vorgesehen, dass das Computerprogrammprodukt die Presse derart ansteuert, dass die Pressstempel eine vorgegebene Kraft auf den pulverförmigen Stoff aufbringen oder eine vorgegebene Arbeit an dem pulverförmigen Stoff verrichten. Vorzugsweise ist eine Kombination aus Weg- und Kraftregelung vorgesehen. Weiterhin ist ein geschlossener Regelkreis zur Ansteuerung der Presse in einer Ausgestaltung vorgesehen.

Weiterhin wird eine Steuerungseinrichtung für eine Presse mit insbesondere einem oben beschriebenen Werkzeug vorgeschlagen, wobei die Steuerungsvorrichtung ein oben beschriebenes Computerprogrammprodukt aufweist. Insbesondere weist die Steuerungsvorrichtung einen geschlossenen Regelkreis für eine Wegregelung und/oder eine Kraftregelung der Presse auf.

Mit dem oben beschriebenen Verfahren können zumindest zwei Teilgrünlinge zu einem Grünling gefügt werden. Vorzugsweise sind die Teilgrünlinge passgenau gefügt. Weiterhin bevorzugt besteht zwischen den Teilgrünlingen eine Presspassung. Der Grünling kann in einer Ausgestaltung aus zwei, drei, vier oder mehr als vier Teilgrünlingen gefügt werden. Auch ist in einer Ausgestaltung vorgesehen, dass der Grünling eine oder mehr als eine Legierung aufweist. Insbesondere weisen alle Teilgrünlinge die gleiche Legierung auf. Weiterhin ist in einer Ausgestaltung vorgesehen, dass zumindest zwei Teilgrünlinge eine unterschiedliche Legierung aufweisen.

Weitere vorteilhafte Ausgestaltungen gehen aus den nachfolgenden Zeichnungen hervor. Die dort dargestellten Weiterbildungen sind jedoch nicht beschränkend auszulegen, vielmehr können die dort beschriebenen Merkmale untereinander und mit den oben beschriebenen Merkmalen zu weiteren Ausgestaltungen kombiniert werden. Des Weiteren sei darauf verwiesen, dass die in der Figurenbeschreibung angegebenen Bezugszeichen den Schutzbereich der vorliegenden Erfindung nicht beschränken, sondern lediglich auf die in den Figuren gezeigten Ausführungsbeispiele verweisen. Gleiche Teile oder Teile mit gleicher Funktion weisen im Folgenden die gleichen Bezugszeichen auf. Es zeigen:
- Fig. 1: ein skizzierter Ablauf eines Verdichtens und Fügens in einem Arbeitsgang,
- Fig. 2: ein alternativer Ablauf eines Verdichtens und Fügens in einem Arbeitsgang,
- Fig. 3: eine Auswahl Ausgestaltungen gefügter Teilgrünlinge, und
- Fig. 4: ein Schliffbild eines gesinterten Grünlings bestehend aus zwei Teilgrünlingen.

Fig. 1 zeigt ein einen Ablauf A bis E eines Verdichtens und Fügens zweier Teilgrünlinge in einem Arbeitsgang. Zumindest ein erster Oberstempel 1, ein erster Unterstempel 2, ein zweiter Oberstempel 3, ein zweiter Unterstempel 4 sowie eine Matrize 5 bilden ein Werkzeug 6. Das Werkzeug 6 wird zur Befüllung mit einem pulverförmigen Stoff 11 geöffnet und, wie in Schritt A gezeigt, werden der erste Unterstempel 2 und der zweite Unterstempel 4 derart verfahren, dass sich ein Füllraum 16 bildet. In den Füllraum 16 wird der pulverförmige Stoff gefüllt.

In Schritt B ist zu erkennen, dass das Werkzeug geschlossen wird und insbesondere ein erster Oberstempel 1 und ein zweiter Oberstempel 3 den Füllraum insbesondere nach oben hin begrenzt. Weiterhin ist Schritt B zu entnehmen, dass der zweite Oberstempel 3 und der zweite Unterstempel 4 derart verfahren werden, dass eine erste Teilmenge 7 des Pulverförmigen Stoffes 11 von einer zweiten Teilmenge 9 des pulverförmigen Stoffes 11 separiert wird. Insbesondere wird die zweite Teilmenge 9 in einen zweiten Arbeitsraum 10 transferiert, wobei eine erste Teilmenge in einem ersten Arbeitsraum 8 bleibt. Insbesondere umfasst der Füllraum 16 den ersten Arbeitsraum 8.

In Schritt C fahren die Pressstempel zusammen. Es ist zu erkennen, dass der erste Oberstempel 1 und der erste Unterstempel 2 die erste Teilmenge 7 im ersten Arbeitsraum 8 zu einem ersten Teilgrünling 12 verpressen. Weiterhin wird die zweite Teilmenge 9 im zweiten Arbeitsraum 10 mittels des zweiten Oberstempels 3 und des zweiten Unterstempels 4 zu einem zweiten Teilgrünling 13 verpresst. Mittels des zweiten Oberstempels 3 wird in dieser Ausführung ein Fügeraum 15 innerhalb des ersten Arbeitsraums 8 freigehalten. Insbesondere wird der Fügeraum 15 nach dem Pressvorgang durch den ersten Teilgrünling 12 zumindest teilweise begrenzt.

Schritt D zeigt das Zusammenführen, das heißt, wie der zweite Oberstempel 3 und der zweite Unterstempel 4 den zweiten Teilgrünling 13 in den Fügeraum 15 bewegen und somit den ersten Teilgrünling 12 und den zweiten Teilgrünling 13 fügen. In einer weiteren Ausgestaltung wird der erste Teilgrünling 12 derart mittels des ersten Oberstempels 1 und des ersten Unterstempels 2 bewegt, dass die Teilgrünlinge 12, 13 gefügt werden. In einer weiteren Ausgestaltung werden die Teilgrünlinge 12, 13 nach dem Fügen nochmals mittels der Pressstempel 1, 2, 3, 4 nachverdichtet.

In Schritt E wird der fertige Grünling 14 aus dem Werkzeug 6 ausgeformt. In einer Ausgestaltung wir der Grünling 14 nach dem Ausformen kalibriert und/oder einer spanenden Bearbeitung unterzogen. Vorzugsweise wird der Grünling 14 nach dem Ausformen gesintert.

Fig. 2 zeigt eine alternative Ausgestaltung eines Pressens und Fügens von Teilgrünlingen. In Schritt A wird der pulverförmige Stoff 11 in den Füllraum 16 gefüllt. Der erste Unterstempel 2, der zweite Unterstempel 4 die Matrize 5 bilden in dieser Ausgestaltung den Füllraum 16.

In Schritt B wird vergleichbar dem in Schritt B aus Fig. 1 gezeigten Verfahrensschritt eine zweite Teilmenge 9 in einen zweiten Arbeitsraum 10 bewegt, während eine erste Teilmenge 7 im ersten Arbeitsraum 8 verbleibt.

In Schritt C ist zu erkennen, dass die zweite Teilmenge 9 zu einem zweiten Teilgrünling 13 verdichtet wird. Die erste Teilmenge 7 jedoch wird nicht oder nur leicht verdichtet. Insbesondere beginnt der Verdichtungsprozess während oder nach einer Verdichtung des zweiten Teilgrünlings 13, wobei dieser nach einer Verdichtung des zweiten Teilgrünlings 13 noch nicht abgeschlossen ist.

In Schritt D wird der zweite Teilgrünling 13 in den Fügeraum 15 überführt, verfahren oder bewegt, der durch den zweiten Oberstempel 3 freigehalten wurde. Spätestens nach dem Einfügen des zweiten Teilgrünlings 13 in den Fügeraum 15 wird der Pressvorgang der ersten Teilmenge 7 zum ersten Teilgrünling 12 begonnen.

Schritt E zeigt den fertig gefügten und gepressten Grünling 14 im Werkzeug 6. Bei dem Pressvorgang des ersten Teilgrünlings 12 wird in der gezeigten beispielhaften Ausgestaltung der zweite Teilgrünling 13 relativ zur Matrize 5 bewegt. Insbesondere wird der erste Oberstempel 1 und der zweite Oberstempel 3 synchron, vorzugsweise auch der zweite Unterstempel relativ verfahren.

In Schritt F wird der fertige Grünling 14 entformt.

Fig. 3 zeigt eine nicht vollständige Auswahl von Ausgestaltungen des Grünlings 14. Die geometrische Formgebung ist hier rein beispielhaft gewählt; es können verschiedene auch hier nicht gezeigte Formgebungen realisiert werden. Auch ist vorgesehen, die hier gezeigten Ausgestaltungen miteinander und/oder mit weiteren hier nicht gezeigten Formgebungen zu weiteren Ausgestaltungen zu kombinieren.

Ausgestaltung A zeigt einen Grünling 14 aufweisend einen ersten Teilgrünling 12 und einen zweiten Teilgrünling 13. Der zweite Teilgrünling 13 ragt über den ersten Teilgrünling 12 hinaus, sodass der Grünling 14 eine Querschnittsveränderung 16 aufweist, die insbesondere medial ausgebildet ist.

Ausgestaltung B zeigt einen Grünling 14, dessen zweiter Teilgrünling 13 als Rohr beziehungsweise Hohlteil ausgebildet ist. Des weiteren ist in Ausgestaltung C zu erkennen, dass der erste Teilgrünling 12 als Hohlteil ausgebildet ist und insbesondere über den zweiten Teilgrünling 13 herausragt. Die Querschnittsveränderung 16 ist hier lateral ausgebildet.

Ausgestaltung D zeigt eine weitere Variante einer lateralen Querschnittsveränderung 16. Der zweite Teilgrünling 13 der den ersten Teilgrünling 12 überragt ist in einem Querschnitt nur teilweise von dem ersten Teilgrünling 12 umschlossen.

Ausgestaltung E zeigt, dass der zweite Teilgrünling 13 den ersten Teilgrünling 12 beidseitig überragt. Des Weiteren ist in Ausgestaltung F zu erkennen, dass mehr als zwei Teilgrünlinge gefügt werden können. Insbesondere sind in Ausgestaltung F vier Teilgrünlinge gefügt. Jedoch ist in weiteren Ausgestaltungen vorgesehen, dass drei, fünf oder mehr als fünf Teilgrünlinge gefügt werden.

Fig. 4 zeigt ein geätztes Schliffbild eines gefügten und gesinterten Grünlings 14 aus einem ersten Teilgrünling 12 und einem zweiten Teilgrünling 13. Eine Grenzfläche 17 ist zwischen den Teilgrünlingen 12, 13 zu erkennen und zur Verdeutlichung mittels einer gestrichelten Linie verlängert. Es ist jedoch auch aus der Fig. 4 zu entnehmen, dass eine kornübergreifende Versinterung 18 grenzflächenübergreifend stattgefunden hat.

## Patentansprüche

1. Verfahren zur Herstellung eines Grünlings (14), wobei der Grünling (14) zumindest zwei Teilgrünlinge (12, 13) umfasst, wobei die Teilgrünlinge (12, 13) jeweils zumindest aus einem pulverförmigen Stoff (11) in einem Arbeitsgang und im selben Werkzeug (6) gepresst und gefügt werden, wobei
der pulverförmige Stoff (11) in einem ersten Schritt einem Füllraum (16) des Werkzeugs (6) zugeführt unc
in einem zweiten Schritt in zumindest zwei Teilmengen (7, 9) separiert wird oder eine erste Teilmenge (7) des pulverförmigen Stoffes (11) einem ersten Arbeitsraum (8) zugeführt wird und eine zweite Teilmenge (9) einem zweiten Arbeitsraum (10) zugeführt wird;
wobei die Teilmengen (7, 9) des pulverförmige Stoffes (11) im ersten Arbeitsraum (8) zu einem ersten Teilgrünling (12) und im zweiten Arbeitsraum (10) zu einem zweiten Teilgrünling (13) verpresst werden;
wobei das Fügen der Teilgrünlinge in einer Presspassung erfolgt.

2. Verfahren nach Anspruch 1, **dadurch gekennzeichnet, dass** zumindest ein erster Teilgrünling (12) mit einem zweiten Teilgrünling (13) vor oder während eines Entformens aus dem Werkzeug (6) gefügt wird.

3. Verfahren nach zumindest einem der vorhergehenden Ansprüche, **dadurch gekennzeichnet, dass** die zweite Teilmenge (9) zu einem zweiten Teilgrünling (13) verpresst wird und der zweite Teilgrünling (13) in den ersten Arbeitsraum (8) transferiert wird.

4. Verfahren nach Anspruch 3, **dadurch gekennzeichnet, dass** die erste Teilmenge (7) im
ersten Arbeitsraum (8) verpresst wird, nachdem der zweite Teilgrünling (13) in den ersten Arbeitsraum (8) transferiert wurde.

5. Verfahren nach Anspruch 4, **dadurch gekennzeichnet, dass** die erste Teilmenge (7) im
ersten Arbeitsraum (8) verpresst wird, während der zweite Teilgrünling (13) in den ersten Arbeitsraum (8) transferiert wird.

6. Verfahren nach zumindest einem der vorhergehenden Ansprüche, **dadurch gekennzeichnet, dass** die erste Teilmenge (7) und die zweite Teilmenge (9) unterschiedliche Legierungen aufweisen.

7. Verfahren nach zumindest einem der vorhergehenden Ansprüche, **dadurch gekennzeichnet, dass** die erste Teilmenge (7) und die zweite Teilmenge (9) eine gleiche Legierung aufweisen.

8. Verfahren nach zumindest einem der vorhergehenden Ansprüche, **dadurch gekennzeichnet, dass** das Werkzeug (6) zumindest einen ersten Unterstempel (2), einen zweiten Unterstempel (4), einen ersten Oberstempel (1) und einen zweiten Oberstempel (3) aufweist, wobei eine erste Teilmenge (7) des pulverförmigen Stoffes (11) einem ersten Arbeitsraum (8) zugeführt wird, wobei der erste Arbeitsraum (8) zumindest durch den ersten Oberstempel (1) und den ersten Unterstempel (2) begrenzt wird, und der zweite Unterstempel (4) und der zweite Oberstempel (3) eine Teilmenge (9) des pulverförmigen Stoffes (11) in einen zweiten Arbeitsraum (10) transferiert, wobei der zweite Arbeitsraum (10) zumindest durch den zweiten Oberstempel (3) und den zweiten Unterstempel (4) begrenzt wird, wobei die Teilmengen (7, 9) des pulverförmigen Stoffes (11) zumindest im ersten Arbeitsraum (8) zu einem ersten Teilgrünling (12) und im zweiten Arbeitsraum (10) zu einem zweiten Teilgrünling (13) verpresst werden und wobei der zweite Teilgrünling (13) vor, während oder nach einer Verpressung des ersten Teilgrünlings (12) in den ersten Arbeitsraum (8) bewegt wird, um die Teilgrünlinge (12, 13) zu fügen.

9. Presse zum Pressen und Fügen zumindest zweier Teilgrünlinge (12, 13) umfassend ein Werkzeug (6) und eine Steuerungseinrichtung, wobei das Werkzeug (6) zumindest einen ersten und einen zweiten Oberstempel (1, 3) und einen ersten und einen zweiten Unterstempel (2, 4) aufweist, wobei zumindest der erste Unterstempel (2) und der erste Oberstempel (1) unabhängig von dem zweiten Unterstempel (4) und dem zweiten Oberstempel (3) verfahrbar ist; wobei ein erster Arbeitsraum (8) zumindest mittels des ersten Oberstempels (1) und des ersten Unterstempels (2) bildbar ist und ein zweiter Arbeitsraum (10) zumindest mittels des zweiten Oberstempels (3) und des zweiten Unterstempels (4) bildbar ist; wobei zumindest mittels des zweiten Oberstempels (3) oder des zweiten Unterstempels (4) ein Fügeraum (15) im ersten Arbeitsraum (8) vorhaltbar ist, in den der zweite Teilgrünling (13) transferierbar ist;
und wobei die Steuereinrichtung Befehle umfasst, die bewirken, dass die Presse das Verfahren nach einem der Ansprüche 1 bis 8 ausführt.

10. Computerprogrammprodukt für eine Presse zum Pressen und Fügen von zumindest
zwei Teilgrünlingen (12, 13) in einem Arbeitsgang umfassend Befehle, die bewirken, dass die Presse nach Anspruch 9 das Verfahren nach einem der Ansprüche 1 bis 8 ausführt.

11. Computerprogrammprodukt nach Anspruch 10 **dadurch gekennzeichnet, dass** das
Computerprogrammprodukt die Presse derart ansteuert, dass der erste Teilgrünling (12) und der zweite Teilgrünling (13) vor oder während einem Entformen gefügt werden.

12. Computerprogrammprodukt nach zumindest einem der Ansprüche 10 und 11, **dadurch**
**gekennzeichnet, dass** das Computerprogrammprodukt die Presse mittels einer Wegesteuerung oder Wegeregelung ansteuert.

13. Computerprogrammprodukt nach zumindest einem der Ansprüche 10 bis 12, **dadurch**
**gekennzeichnet, dass** das Computerprogrammprodukt die Presse derart ansteuert, dass die Pressstempel (1, 2, 3, 4) eine vorgegebene Kraft auf den pulverförmigen Stoff (11) aufbringen oder eine vorgegebene Arbeit an dem pulverförmigen Stoff (11) verrichten.

## Claims

1. Method for producing a green compact (14), said green compact (14) comprising at least two partial green compacts (12, 13), wherein the partial green compacts (12, 13) are each compacted and joined from at least one powdery material (11) in one working cycle and are compacted and joined in the same tool (6), wherein the powdery material (11) is fed into at least one filling space (16) of the tool (6) in a first step and said powdery material is separated into at least two partial quantities (7, 9) in a second step or a first partial quantity (7) of the powdery material (11) is fed into a first working space (8) and a second partial quantity (9) is fed into a second working space (10); wherein the partial quantities (7, 9) of the powdery material (11) are compacted into a first partial green compact (12) in the first working space (8) and into a second partial green compact (13) in the second working space (10); wherein the joining of the partial green compacts is conducted with a press fit.

2. Method as in claim 1, **characterized in that** at least one first partial green compact (12) is joined with a second partial green compact (13) before or during the demolding from the tool (6).

3. Method as in at least one of the previous claims, **characterized in that** the second partial quantity (9) is compacted into a second partial green compact (13) and said second partial green compact (13) is transferred to the first working space (8).

4. Method as in claim 3, **characterized in that** the first partial quantity (7) is compacted in the first working space (8) after the second partial green compact (13) has been transferred to the first working space (8).

5. Method as in claim 4, **characterized in that** the first partial quantity (7) is compacted in the first working space (8) while the second partial green compact (13) is being transferred to the first working space (8).

6. Method as in at least one of the previous claims, **characterized in that** the first partial quantity (7) and the second partial quantity (9) contain different alloys.

7. Method as in at least one of the previous claims, **characterized in that** the first partial quantity (7) and the second partial quantity (9) contain the same alloy.

8. Method as in at least one of the previous claims, **characterized in that** said tool (6) having at least one first bottom punch (2), one second bottom punch (4), one first top punch (1) and one second top punch (3), wherein a first partial quantity (7) of the powdery material (11) is fed into a first working space (8), wherein said first working space (8) is delimited at least by the first top punch (1) and the first bottom punch (2), and wherein the second bottom punch (4) and the second top punch (3) transfer a partial quantity (9) of the powdery material (11) into a second working space (10), wherein said second working space (10) is delimited at least by the second top punch (3) and the second bottom punch (4), wherein the partial quantities (7, 9) of the powdery material (11) are at least compacted to a first partial green compact (12) in the first working space (8) and to a second green compact (13) in the second working space (10), and wherein the second green compact (13) is moved into the first working space (8) before, during or after the compaction of the first partial green compact (12) in the first working space (8) in order to join said partial green compacts (12, 13).

9. Press for compacting and joining of at least two partial green compacts (12, 13) comprising a tool (6) and a control means, said tool (6) having at least one first and one second top punch (1, 3) and one first and one second bottom punch (2, 4), wherein at least the first bottom punch (2) and the first top punch (1) are movable independently of the second bottom punch (4) and the second top punch (3); wherein a first working space (8) can be created by means of at least the first top punch (1) and the first bottom punch (2) and a second working space (10) can be created at least by means of the second top punch (3) and the second bottom punch (4); wherein at least by means of the second top punch (3) or the second bottom punch (4) a joining space (15) can be reserved in the first working space (8) into which the second partial green compact (13) can be transferred; and wherein the control means comprises commands that cause the press to perform the method as in one the claims 1 to 8.

10. Computer program product for a press for compacting and joining at least two partial green compacts (12, 13) in one working cycle, comprising commands that cause the press as in claim 9 to perform the method as in one the claims 1 to 8.

11. Computer program product as in claim 10, **characterized in that** said computer program product controls the press such that the first partial green compact (12) and the second partial green compact (13) are joined before or during the demolding.

12. Computer program product as in at least one of claims 10 and 11, **characterized in that** said computer program product controls the press by means of a path control or a closed-circuit path regulation.

13. Computer program product as in at least one of claims 10 to 12, **characterized in that** said computer program product controls the press such that the punches (1, 2, 3, 4) apply a pre-specified force to the powdery material (11) or perform pre-specified work on the powdery material (11).

## Revendications

1. Procédé de fabrication d'une ébauche (14), l'ébauche (14) comportant au moins deux ébauches partielles (12, 13), les ébauches partielles (12, 13) étant chacune compressées et assemblées au moins à partir d'une matière pulvérulente (11) en une opération et dans le même outil (6),
la matière pulvérulente (11) étant introduite dans une première étape dans une chambre de remplissage (16) de l'outil (6) et, dans une deuxième étape, séparée en au moins deux quantités partielles (7, 9), ou une première quantité partielle (7) de la matière pulvérulente (11) étant introduite dans une première chambre de travail (8) et une deuxième quantité partielle (9) étant introduite dans une deuxième chambre de travail (10) ;
les quantités partielles (7, 9) de la matière pulvérulente (11) étant compressées dans la première chambre de travail (8) en une première ébauche partielle (12) et dans la deuxième chambre de travail (10) en une deuxième ébauche partielle (13) ;
l'assemblage des ébauches partielles ayant lieu avec un ajustement serré.

2. Procédé selon la revendication 1, **caractérisé en ce qu'**au moins une première ébauche partielle (12) est assemblée avec une deuxième ébauche partielle (13) avant ou pendant un démoulage hors de l'outil (6).

3. Procédé selon au moins l'une quelconque des revendications précédentes, **caractérisé en ce que** la deuxième quantité partielle (9) est compressée en une deuxième ébauche partielle (13) et la deuxième ébauche partielle (13) est transférée dans la première chambre de travail (8).

4. Procédé selon la revendication 3, **caractérisé en ce que** la première quantité partielle (7) est compressée dans la première chambre de travail (8) après que la deuxième ébauche partielle (13) ait été transférée dans la première chambre de travail (8).

5. Procédé selon la revendication 4, **caractérisé en ce que** la première quantité partielle (7) est compressée dans la première chambre de travail (8) pendant que la deuxième ébauche partielle (13) est transférée dans la première chambre de travail (8).

6. Procédé selon au moins l'une quelconque des revendications précédentes, **caractérisé en ce que** la première quantité partielle (7) et la deuxième quantité partielle (9) comprennent différents alliages.

7. Procédé selon au moins l'une quelconque des revendications précédentes, **caractérisé en ce que** la première quantité partielle (7) et la deuxième quantité partielle (9) comprennent un alliage identique.

8. Procédé selon au moins l'une quelconque des revendications précédentes, **caractérisé en ce que** l'outil (6) comprend au moins un premier poinçon inférieur (2), un deuxième poinçon inférieur (4), un premier poinçon supérieur (1) et un deuxième poinçon supérieur (3), une première quantité partielle (7) de la matière pulvérulente (11) étant introduite dans une première chambre de travail (8), la première chambre de travail (8) étant délimitée au moins par le premier poinçon supérieur (1) et le premier poinçon inférieur (2), et le deuxième poinçon inférieur (4) et le deuxième poinçon supérieur (3) transférant une quantité partielle (9) de la matière pulvérulente (11) dans une deuxième chambre de travail (10), la deuxième chambre de travail (10) étant délimitée au moins par le deuxième poinçon supérieur (3) et le deuxième poinçon inférieur (4), les quantités partielles (7, 9) de la matière pulvérulente (11) étant compressées au moins dans la première chambre de travail (8) en une première ébauche partielle (12) et dans la deuxième chambre de travail (10) en une deuxième ébauche partielle (13), et la deuxième ébauche partielle (13) étant déplacée avant, pendant ou après une compression de la première ébauche partielle (12) dans la première chambre de travail (8), afin d'assembler les ébauches partielles (12, 13).

9. Presse pour la compression et l'assemblage d'au moins deux ébauches partielles (12, 13), comprenant un outil (6) et un appareil de commande, l'outil (6) comprenant au moins un premier et un deuxième poinçon supérieur (1, 3) et un premier et un deuxième poinçon inférieur (2, 4), au moins le premier poinçon inférieur (2) et le premier poinçon supérieur (1) pouvant être déplacés indépendamment du deuxième poinçon inférieur (4) et du deuxième poinçon supérieur (3) ; une première chambre de travail (8) pouvant être formée au moins au moyen du premier poinçon supérieur (1) et du premier poinçon inférieur (2), et une deuxième chambre de travail (10) pouvant être formée au moins au moyen du deuxième poinçon supérieur (3) et du deuxième poinçon inférieur (4) ; une chambre d'assemblage (15) pouvant être tenue à disposition dans la première chambre de travail (8) au moins au moyen du deuxième poinçon supérieur (3) ou du deuxième poinçon inférieur (4), dans laquelle la deuxième ébauche partielle (13) peut être transférée ;
et l'appareil de commande comportant des fonctions qui amènent la presse à exécuter le procédé selon l'une quelconque des revendications 1 à 8.

10. Produit programme informatique pour une presse pour la compression et l'assemblage d'au moins deux ébauches partielles (12, 13) en une opération, comprenant des fonctions qui amènent la presse selon la revendication 9 à exécuter le procédé selon l'une quelconque des revendications 1 à 8.

11. Produit programme informatique selon la revendication 10, **caractérisé en ce que** le produit programme informatique commande la presse de telle sorte que la première ébauche partielle (12) et la deuxième ébauche partielle (13) sont assemblées avant ou pendant un démoulage.

12. Produit programme informatique selon au moins l'une quelconque des revendications 10 et 11, **caractérisé en ce que** le produit programme informatique commande la presse au moyen d'une commande de trajectoire ou d'une régulation de trajectoire.

13. Produit programme informatique selon au moins l'une quelconque des revendications 10 à 12, **caractérisé en ce que** le produit programme informatique commande la presse de telle sorte que les poinçons de compression (1, 2, 3, 4) appliquent une force prédéterminée sur la matière pulvérulente (11) ou effectuent un travail prédéterminé sur la matière pulvérulente (11).
